# EUROPÄISCHE PATENTSCHRIFT

(11) **EP 0 710 274 B1**
(45) Veröffentlichungstag und Bekanntmachung des Hinweises auf die Patenterteilung: **01.10.1997**
(21) Anmeldenummer: 94924746.4
(22) Anmeldetag: 12.07.1994
(51) Int. Cl.: C11D 3/33, C11D 3/20, C11D 10/04

(54) **REINIGUNGSMITTEL MIT HOHEM BENETZUNGSVERMÖGEN**
HIGH WETTING-POWER DETERGENT
NETTOYANTS A HAUT POUVOIR MOUILLANT

(30) Priorität: 21.07.1993 DE 4324396
(43) Veröffentlichungstag der Anmeldung: 08.05.1996
(73) Patentinhaber: Henkel Kommanditgesellschaft auf Aktien, 40191 Düsseldorf (DE)
(72) Erfinder: GEKE, Jürgen, D-40225 Düsseldorf (DE); ZETZSCHE, Friedbert, D-40589 Düsseldorf (DE)
(86) Internationale Anmeldenummer: EP9402285
(87) Internationale Veröffentlichungsnummer: WO9503389

(56) Entgegenhaltungen:
- EP-A- 0 560 322
- DE-A- 1 942 236
- DE-A- 1 964 792
- DE-A- 2 014 883
- DE-A- 2 510 245
- DATABASE WPI, Derwent Publications Ltd., London (GB); AN 90-159150

## Beschreibung

Die Erfindung betrifft pulverförmige, pastenförmige oder flüssige Mittel zum Reinigen und/oder Entfetten harter Oberflächen, beispielsweise metallischer Oberflächen, insbesondere aber Oberflächen aus organischen Polymeren, beispielsweise Lacken und Beschichtungen, insbesondere aber Oberflächen aus halogenierten Polyolefinen wie Polyvinylchlorid. Kennzeichen der Mittel ist eine Kombination von Wirkstoffen, bestehend aus Aminosäuren, Carbonsäuren oder jeweils deren Salze sowie nichtionischen Tensiden. Die Mittel können als Industriereiniger (als Neutralreiniger oder als alkalische Reiniger) sowie zur Fahrzeug- und Betriebsreinigung eingesetzt werden.

Die DE-A-27 12 900 beschreibt ein Verfahren zur Reinigung von Metallen im Spritzverfahren. Hierbei wird die Reinigung bei pH-Werten zwischen 7,5 bis 11, vorzugsweise 8,5 bis 10, mit Lösungen durchgeführt, die A) lösliche Salze, vorzugsweise Alkanolaminsalze aromatischer Carbonsäuren und/oder verzweigter und/oder geradkettiger aliphatischer Carbonsäuren mit 6 bis 12 C-Atomen, B) ein oder mehrere nichtionogene Tenside, C) ein oder mehrere oberflächenaktive quarternäre Ammoniumverbindungen enthalten. Das Dokument enthält keine Hinweise auf die mögliche Verwendung von Aminosäuren in solchen Reinigern.

Die GB-A-2 231 580 beschreibt Reinigungsmittel, die besonders für den Sanitärbereich vorgesehen sind. Sie haben pH-Werte zwischen 6,0 und 8,0 und enthalten: A) 0,1 bis 20 Gew.-% eines anionischen und/oder nichtionischen oberflächenaktiven Mittels, B) Hydroxycarbonsäuren oder deren Salze C) Amminocarbonsäuren oder deren Salze und D) 0,1 bis 20 Gew.-% eines Alkylenglycolalkylethers als Lösungsmittel. Aus der Beschreibung geht hervor, daß unter Aminocarbonsäuren keine Aminosäuren verstanden werden, die freie NH₂-Gruppierungen aufweisen. Der Begriff Aminocarbonsäure steht hier vielmehr für Carbonsäuren mit tertiärer Aminofunktion, beispielsweise Nitrilotriessigsäure oder Ethylendiamintetraessigsäure.

DE-A-32 06 350 bezieht sich auf eine flüssige Reinigungsmittelmischung, die zum Zeitpunkt ihres Gebrauchs eine passende Viskosität aufweist. Sie ist speziell als Haarwaschmittel vorgesehen. Ihre Hauptkomponenten bestehen aus Ammoniumalkylsulfaten, Alkylendiamincarbonsäurederivaten sowie 0,1 bis 5 Gew.-% einer Carbonsäure, einem Salz der Carbonsäure, einer Aminosäure oder einem der Salz der Aminosäure. Die Carbonsäure ist ausgewählt aus Fettsäuren mit 1 bis 8 Kohlenstoffatomen, Dicarbonsäuren mit 2 bis 7 Kohlenstoffatomen, Hydroxycarbonsäuren oder ungesättigten, mehrbasischen Carbonsäuren. Die Aminosäure ist auszuwählen aus neutralen Aminosäuren, Acidinaminosäuren, basischen Aminosäuren, Oxyaminosäuren, Iminosäuren oder schwefelhaltigen Aminosäuren. Besonders bevorzugt werden die Aminosäuren Glycin, Alanin, Valin, Leucin, Isoleucin, Phenylalanin, Tryptophansäure, Sarcosin, beta-Alanin, gamma-Aminobuttersäure, epsilon-Aminocapronsäure, Glutaminsäure, Asparaginsäure, Cysteinsäure, Homocysteinsäure, Lysin, Ornithin, Arginin, Serin, Homoserin, Tyrosin, Threonin, Prolin, Hydroxyprolin, Cystin, Cystein oder Methionin.

WO 92/01 778 offenbart einen Herstellprozeß für ein Waschmittelpulver zur Textilwäsche, bei dem die Säureform eines anionischen Tensids mit Alkalimetallhydroxid kontinuierlich neutralisiert wird. Bezug zur vorliegenden Erfindung erhält dieses Dokument dadurch, daß eine alpha-Aminodicarbonsäure zugegeben wird, die ausgewählt ist aus der Gruppe Glutaminsäure, Asparaginsäure, Aminomalonsäure, Aminoadipinsäure und 2-Amino-2-methyl-pentandisäure oder deren Salze. Natriumglutamat ist besonders bevorzugt. Fakultative Bestandteile der Waschmittelmischung sind weiterhin nichtionische, kationische, amphotere oder zwitterionische Tenside. Weiterhin können diese Waschmittel Carboxylate enthalten, wobei C₁₀-C₁₈ Alkylmonocarboxylate, d.h. Seifen, besonders genannt werden.

In der DE-A-19 42 236 werden Wasch-, Waschhilfs- und Reinigungsmittel beschrieben, die dadurch ein besonders gutes Lösevermögen für eiweißhaltige Anschmutzungen aufweisen, daß sie schwefelfreie, 4-11 Kohlenstoffatome und gegebenenfalls eine weitere Carboxyl- und/oder Aminogruppe aufweisende Aminosäuren bzw. deren Salze enthalten. Die hierfür bevorzugten Aminosäuren sind Glutaminsäure, Asparaginsäure, Histidin, Arginin und Lysin. Dabei ist es bevorzugt, daß die Waschmittel außerdem eiweißspaltende Enzyme enthalten. Weitere Bestandteile der Mittel sind die üblichen, reinigend wirkenden Bestandteile von Wasch-, Waschhilfs- und Reinigungsmittel, insbesondere anionische und/oder nichtionische Tenside sowie Buildersubstanzen. Die im folgenden beschriebene erfindungsgemäße Wirkstoffkombination aus Aminosäuren, bestimmten Carbonsäuren und nichtionischen Tensiden sowie deren spezielle Mischungsverhältnisse wird hierdurch nicht vorweggenommen oder nahegelegt.

Aus der deutschen Patentanmeldung P 43 19 578.4 der Anmelderin sind pulverförmige bis granulare Waschmittel für die Textilwäsche bekannt, welche anionische und/oder nichtionische Tenside sowie Zeolith und/oder ein oder mehrere Silicate aus der Gruppe der amorphen und kristallinen, schichtförmigen Alkalisilicate enthalten und die dadurch gekennzeichnet sind, daß sie zusätzlich schwefelfreie, 2 bis 11 Kohlenstoffatome und gegebenenfalls eine weitere Carboxyl- und/oder Aminogruppe aufweisende Aminosäuren und/ oder deren Salze enthalten. Vorzugsweise sind die Aminosäuren ausgewählt aus Glycin, Alanin, Valin, Leucin, Isoleucin sowie deren Salzen. Diese Waschmittel können zusätzlich Carbonsäurederivate in Form von Persäuren als Bleichmittel oder von Seifen als Schaumdämpfer enthalten. Als Seifen sind insbesondere die C12-C24-Fettsäureseifen bevorzugt. Diese Waschmittel für die Textilwäsche enthalten also die als Builder bezeichneten typischen Waschmittelbestandteile Zeolith und/oder schichtförmige Alkalisilicate.

Die deutsche Patentanmeldung P 43 19 798.1 offenbart Mittel zum maschinellen Reinigen von Geschirr, dessen 1 gew.-%ige wäßrige Lösung einen pH-Wert von 8 bis 12, vorzugsweise 9 bis 11, aufweist, enthaltend wasserlösliche Builderkomponenten und Bleichmittel auf Sauerstoffbasis, und dadurch gekennzeichnet, daß als Alkaliträger 0,5 bis 60 Gew.-%, vorzugsweise 10 bis 50 Gew.-% einer oder mehrerer Aminosäuren enthalten sind. Als Aminosäuren werden Alanin, Valin, Leucin, Isoleucin und insbesondere Glycin genannt. Die Aufgabe dieser Aminosäuren und ihrer Salze besteht darin, als biologisch gut abbaubare Alkaliträger zu dienen.

Die DE-A-19 64 792 betrifft - als Zusatzanmeldung zu der vorstehend zitierten DE-A-19 42 236 - gleichfalls eiweißlösende Wasch-, Waschhilfs- und Reinigungsmittel, wobei die in der Hauptanmeldung genannten Aminosäuren vollständig oder teilweise durch schwefelfreie Aminosäuren mit 2 oder 3 C-Atomen oder deren Salzen, insbesondere Glycerin, ersetzt sind. Als weitere Bestandteile kommen neben Enzymen die wie vorstehend in der Hauptanmeldung genannten üblichen reinigend wirkenden Bestandteile von Waschmitteln in Frage, darunter Seifen von Fettsäuren mit 10 bis 22 C-Atomen und nichtionischen Tensiden.

In der DE-A-25 10 245 werden Universal-Haushaltsreiniger für alle Arten harter Oberflächen beschrieben, die neben anionischen Tensiden, ausgewählt aus organischen oberflächenaktiven Detergens-wirksamen Schwefelsäure-Reaktionsprodukten, und Polypeptiden oder Proteinhydrolysaten bevorzugt nichtionische Tenside enthalten.

Der Erfindung liegt die Aufgabe zugrunde, verbesserte Reinigungsmittel zum Reinigen/Entfetten technischer Oberflächen, beispielsweise metallischer Oberflächen, insbesondere aber von Kunststoffoberflächen zur Verfügung zu stellen. Oberflächen aus unpolaren Kunststoffen, wie beispielsweise solche aus Polyvinylchlorid (PVC) oder aus Polypropylen, sind wegen ihres vergleichsweise schlechten Benetzungsverhaltens nur mit besonderem Aufwand zu reinigen oder zu entfetten. In der Technik besteht daher ein Bedarf nach verbesserten Reinigungsmitteln, die sich durch eine erhöhte Benetzungsfähigkeit gegenüber unpolaren Kunststoffen auszeichnen. Es ist die Aufgabe der vorliegenden Erfindung, solche verbesserten technischen Reinigungs-/ Entfettungsmittel zur Verfügung zu stellen.

Diese Aufgabe wird gelöst durch pulverförmige, pastenförmige oder flüssige Mittel zum Reinigen und/oder Entfetten harter Oberflächen, enthaltend
a) 0,2 bis 12 Gew.-% einer oder mehrerer aliphatischer oder aromatischer Monoamino- oder Diaminomono- oder -dicarbonsäuren oder Monoaminodicarbonsäuremonoamiden der allgemeinen Formel (I) oder von Aminosäurederivaten, die sich unter den Anwendungsbedingungen des Reinigerbades der Neutralreiniger oder alkalischen Reiniger in Aminosäuren der allgemeinen Formel (I) unwandeln können, wobei
   a und b unabhängig voneinander ganze Zahlen von 0 bis 6 bedeuten,
   R¹ an jedem C-Atom unabhängig voneinander H, OH, CH₃ oder C₂H₅ bedeuten kann,
   R² an jedem C-Atom unabhängig voneinander H, CH₃ oder C₂H₅ bedeuten kann,
   R³ für H, CH₃ oder C₂H₅ steht,
   R⁴ an jedem C-Atom unabhängig voneinander H, OH, CH₃ oder C₂H₅ bedeuten kann,
   R⁵ an jedem C-Atom unabhängig voneinander H, CH₃ oder C₂H₅ bedeuten kann und
   X Wasserstoff, einen homo- oder heterozyclischen Rest, vorzugsweise Phenyl, C(O)OH oder C(O)NH₂ und unter der Bedingung, daß b > 0 ist, zusätzlich NH₂, NH-C(=NH)-NH₂, NH-C(=O)-NH₂ bedeutet,
   oder deren Anionen,
b) 1 bis 12 Gew.-% einer oder mehrerer Carbonsäuren, die der allgemeinen Formel (II)

   R⁶-COOH (II)

   entsprechen, wobei R⁶ für einen aliphatischen, linearen oder verzweigten Kohlenwasserstoffrest mit 5 bis 9 Kohlenstoffatomen und 0 oder einer Doppelbindung oder für eine R⁷-C₆H₄-C(O)-CH=CH- Gruppe steht, in der R⁷ einen linearen oder verzweigten Alkylrest mit 8 bis 14 Kohlenstoffatomen bedeutet, oder deren Anionen,
c) 4 bis 15 Gew.-% eines oder mehrerer nichtionischer Tenside, ausgewählt aus der Gruppe der ethoxylierten und/oder der ethoxylierten und propoxylierten Fettalkohole der allgemeinen Formel (III)

   R⁸-O-(EO)ₓ-(PO)_{y}-H (III)

   wobei
   R⁸ einen linearen oder verzweigten Alkylrest mit 6 bis 14 C-Atomen,
   x eine Zahl im Bereich von 2 bis 10 und
   y eine Zahl im Bereich von 0 bis 8 bedeuten,
   EO für eine -CH₂-CH₂-O- Gruppe und
   PO für eine -CH(CH₃)-CH₂-O- Gruppe stehen, und
   wobei der Rest zu 100 Gew.-% aus Wasser und/oder Hilfsstoffen, vorzugsweise ausgewählt aus Buildersubstanzen, weiteren Tensiden, Polymeren und Komplexbildnern besteht.

Die Formulierung, daß die unter a) und b) genannten Säuren als solche oder in Form ihrer Anionen vorhanden sein können, bedeutet, daß diese Säuren in einer wasserlöslichen Form vorliegen müssen, sei es, daß sie selbst eine ausreichende Wasserlöslichkeit aufweisen, sei es, daß sie in Form wasserlöslicher Salze in dem Mittel enthalten sind. Als wasserlösliche Salze sind insbesondere die Alkalimetallsalze, vorzugsweise die Natriumsalze, dieser Säuren geeignet. Außerdem können die Anionen als Ammoniumsalze oder als Salze mit substituierten Ammoniumionen eingesetzt werden. Als substituierte Ammoniumionen werden vorzugsweise Alkanolammoniumionen gewählt.

Bevorzugt werden unverzweigte Aminosäuren der Formel (I) oder ihrer Derivate eingesetzt, also solche Verbindungen, bei denen die Reste R¹ bis R⁵ jeweils Wasserstoff bedeuten. Wegen ihres verbreiteten natürlichen Vorkommens, beispielsweise in Proteinen, und ihrer leichten Verfügbarkeit, beispielsweise in Form von Proteinhydrolysaten, werden vorzugsweise alpha-Aminosäuren verwendet. Solche alpha-Aminosäuren werden in der Formel (I) dadurch symbolisiert, daß der Index a = 0 ist. Unter den möglichen alpha-Aminosäuren werden wiederum solche bevorzugt ausgewählt, die an dem die Aminogruppe tragenden Kohlenstoffatom nicht verzweigt sind, bei denen also in der Formel (I) der Rest R³ Wasserstoff bedeutet.

Die natürlich vorkommenden alpha-Aminosäuren oder Aminosäurederivate sind in der Regel bezüglich des die Aminogruppe tragenden Kohlenstoffatoms chiral und liegen in der L-Form vor. Obwohl für den erfindungsgemäßen technischen Einsatzzweck die chiralen L-Aminosäuren keinen besonderen Vorteil bieten, werden sie als natürliche oder naturidentische Wirkstoffe bevorzugt eingesetzt.

Als Aminosäuren können demnach in Form ihrer Racemate oder in optisch aktiver Form beispielsweise Verwendung finden: Glycin, Alanin, Valin, Leucin, Isoleucin, Phenylalanin, Tryptophansäure, Sarcosin, beta-Alanin, gamma-Aminobuttersäure, epsilon-Aminocapronsäure, Glutamin, Glutaminsäure, Asparaginsäure, Lysin, Ornithin, Arginin, Serin, Homoserin, Tyrosin, Threonin, Prolin, Hydroxyprolin, Aminomalonsäure, Aminoadipinsäure und 2-Amino-2-methyl-pentandisäure. Besonders gute Ergebnisse werden mit Glutaminsäure erhalten.

Anstelle der Aminosäuren oder ihrer Salze können die Mittel auch Aminosäuren-Vorläufer enthalten, die sich unter den Anwendungsbedingungen des Reinigerbades in die Aminosäuren umwandeln können. Solche Aminosäuren-Vorläufer sind beispielsweise Oligopeptide oder Proteinhydrolysate, Lactame wie beispielsweise epsilon-Caprolactam oder Anhydride mehrbasischer Aminosäuren.

Die Carbonsäuren der Gruppe b) lassen sich darstellen durch die allgemeine Formel (II)

R⁶-COOH (II)

wobei R⁶ für einen aliphatischen, linearen oder verzweigten Kohlenwasserstoffrest mit 5 bis 9 Kohlenstoffatomen und 0 oder einer Doppelbindung steht. Insbesondere bevorzugt sind die gesättigten Carbonsäuren, Hexansäure (Capronsäure), Octansäure (Caprylsäure) und Decansäure (Caprinsäure). Besondere technische Vorteile bieten auch verzweigte gesättigte Carbonsäuren, insbesondere 2-Ethylhexansäure, 3,5,5-Trimethylhexansäure sowie 2,2-Dimethyloctansäure.

Weiterhin können als Carbonsäuren der allgemeinen Formel (II) solche stehen, bei denen R⁶ für eine R⁷-C₆H₄-C(O)-CH=CH- Gruppe steht, in der R⁷ einen linearen oder verzweigten Alkylrest mit 8 bis 14 Kohlenstoffatomen bedeutet.

Die nichtionischen Tenside der Gruppe c) sind ausgewählt aus der Gruppe der ethoxylierten und/oder der ethoxylierten und propoxylierten Fettalkohole der allgemeinen Formel (III)

R⁸-O-(EO)ₓ-(PO)_{y}-H (III)

wobei
- R⁸: einen linearen oder verzweigten Alkylrest mit 6 bis 14 C-Atomen, vorzugsweise 8 bis 12 C-Atomen und insbesondere 8 C-Atomen,
- x: eine Zahl im Bereich von 2 bis 10 und
- y: eine Zahl im Bereich von 0 bis 8 bedeuten und
- EO: für eine -CH₂-CH₂-O- Gruppe und
- PO: für eine -CH(CH₃)-CH₂-O- Gruppe stehen.

Dabei sind die nichtionischen Tenside so auszuwählen, daß sie den gesetzlichen Bestimmungen (Waschmittelgesetz) bezüglich ihrer biologischen Abbaubarkeit genügen. Um die Schaumneigung der Reiniger zu begrenzen, ist es empfehlenswert, daß die Trübungspunkte der Niotenside unterhalb der beabsichtigten Arbeitstemperaturen von 10 bis 70 °C liegen. Die Schaumneigung der Reinigerlösungen kann durch Zusätze sogenannter Mischether auch bei tiefen Arbeitstemperaturen, beispielsweise bei Temperaturen zwischen 10 und 25 °C, weiter unterdrückt werden. Die verwendbaren Mischether stellen endgruppenverschlossene Ethoxylierungsprodukte von Fettalkoholen der allgemeinen Formel R'-O-(EO)ₙ-R" dar, in der R' einen Alkyl- oder Alkenylrest mit 6-18 C-Atomen, R" einen Alkylrest mit 4-8 C-Atomen und n eine Zahl von 2-6 bedeuten. Die Homologenverteilung der EO-Kette kann konventionell oder eingeengt sein. Entsprechende Produkte und deren wirksame Einsatzmengen (10-2500 ppm, vorzugsweise 50-500 ppm in der gebrauchsfertigen Reinigerlösung) sind beispielsweise in den Offenlegungsschriften DE-A-37 27 378 und DE-A-39 35 374 näher beschrieben.

Vorzugsweise stellt man die Zusammensetzung der erfindungsgemäßen Mittel so ein, daß sie die Aminosäuren oder Aminosäurederivate aus der Gruppe a) oder deren Anionen in Mengen zwischen 0,4 und 4 Gew.-%
und/oder
die Carbonsäuren aus der Gruppe b) oder deren Anionen in Mengen zwischen 2 und 7 Gew.-%
und/oder
die nichtionischen Tenside aus der Gruppe c) in Mengen zwischen 5 und 10 Gew.-% enthalten.

Je nach vorgesehener Anbietungsform können die Reiniger als wäßrige Konzentrate, als pumpfähige Pasten oder als Pulver formuliert werden. Bei wäßrigen Konzentraten stellt man im einfachsten Fall Lösungen der erfindungsgemäßen Bestandteile aus den Gruppen a), b) und c) in den oben genannten Anteilsbereichen in Wasser her. Daneben können die wäßrigen Konzentrate jedoch weitere für Reiniger übliche Hilfsstoffe wie beispielsweise Buildersubstanzen, weitere Tenside, Polymere und/oder Komplexbildner enthalten.

Bei der Formulierung als Pulver setzt man die genannten Hilfsstoffe in Pulverform der erfindungsgemäßen Wirkstoffkombination der Gruppen a), b) und c) in solchen Anteilen zu, daß die Gesamtmischung die Wirkstoffe der Gruppen a), b) und c) in den angegebenen Mengenbereichen enthält.

Pasten enthalten die Wirkstoffe der Gruppen a), b) und c) in den angegebenen Mengenbereichen neben flüssigen oder festen Hilfsstoffen aus den vorstehend genannten Gruppen und so viel Wasser, daß eine pumpfähige Paste entsteht.

Je nach Ab- oder Anwesenheit von in wäßriger Lösung stark alkalisch reagierenden Wirk- oder Hilfsstoffen fallen die erfindungsgemäßen Mittel unter die Gruppe der Neutralreiniger oder stellen alkalische Reiniger dar.

Neutralreiniger sind gemäß Römpp Chemie Lexikon definiert als Reiniger, deren 0,5-2%-ige wäßrige Lösung einen pH-Wert im Bereich von etwa 6-9,5 aufweist. Bei höheren pH-Werten werden die Reiniger als alkalische Reiniger bezeichnet.

Bei vielen technischen Anwendungen ist es wünschenswert, daß die Reinigerlösung demulgierende Eigenschaften aufweist. Dies bedeutet, daß ölige Verunreinigungen von den zu entfettenden Flächen zwar sehr leicht abgelöst werden, daß diese Verunreinigungen jedoch in der wäßrigen Reinigerlösung keine stabile Emulsion bilden, sondern - bei der Arbeitstemperatur oder gegebenenfalls nach Temperaturanpassung und/oder Verdünnung - als ölige Phase auf dem wäßrigen Reiniger aufschwimmen. Die Ölphase kann dann leicht von der Reinigerlösung abgezogen werden, so daß sich die Standzeit des Reinigerbades beträchtlich verlängern läßt. Die demulgierenden Eigenschaften der erfindungsgemäßen Reinigungs-/Entfettungsmittel zeigen sich insbesondere beim Verdünnen der Reinigerlösungen. Im Falle des Einschleppens selbstemulgierender, anionische Emulgatoren enthaltender Öle werden sie dadurch erhalten bzw. verbessert, daß die Mittel kationische Tenside, Betaine und/oder kationisch modifizierte Polymere in Mengen zwischen 0,01 und 3 Gew.-% enthalten.

Als kationische Tenside sind solche Ammoniumverbindungen der Formel (IV) geeignet, die eine, zwei oder drei unsubstituierte oder durch Hydroxylgruppen substituierte lineare oder auch verzweigte Kohlenstoffketten enthalten. Vorzugsweise werden Ammoniumverbindungen der allgemeinen Formel R^{a}R^{b}R^{c}R^{d}N⁺X⁻ eingesetzt, in der mindestens einer, bevorzugt zwei der Reste R unsubstituierte oder ggf. durch eine Hydroxylgruppe substituierte Alkylreste mit 1-2 C-Atomen sind und mindestens einer der verbleibenden Reste R unsubstituierte oder ggf. durch eine Hydroxylgruppe in 2-Stellung substituierte geradkettige oder verzweigte Alkylgruppen mit mindestens 10 Kohlenstoffatomen sind und das Anion X aus der Gruppe Hydroxid, Chlorid, Bromid, Sulfat, Nitrat, Phosphat, vorzugsweise Borat, ausgewählt ist.

Insbesondere werden als Kationtenside Ammoniumsalze verwendet, in denen R^{a} und R^{b} Methyl, R^{c} Methyl, 2-Hydroxyethyl, Benzyl, 2-Hydroxydodecyl oder 2-Hydroxyhexadecyl und R^{d} 2-Hydroxydodecyl, 2-Hydroxyhexadecyl, Lauryl, Hexadecyl oder Stearyl sind.

Weiterhin werden als Kationtenside Verbindungen der allgemeinen Formel R^{a}R^{b}R^{c}R^{d}N⁺X⁻ eingesetzt, in der R^{a}, R^{b} und R^{c} (Ethylenoxid)ₙ-Gruppen sind, wobei n 1-6 bedeutet, R^{d} ein Alkylrest mit 10-20 Kohlenstoffatomen ist und X Anionen aus der Gruppe Carboxylat, insbesondere Benzoat, Hydroxid, Chlorid, Bromid, Sulfat, Nitrat, Phosphat, vorzugsweise Borat, sind.

Als Kationtenside werden auch Alkylpyridiniumsalze der allgemeinen Formel C₅H₅N⁺-RX⁻ verwendet, in der R ein Alkylrest mit 10-20 Kohlenstoffatomen, vorzugsweise mit 12-16 Kohlenstoffatomen, und X Anionen aus der Gruppe Carboxylat, insbesondere Benzoat, Hydroxid, Chlorid, Bromid, Sulfat, Nitrat, Phosphat, vorzugsweise Borat, sind.

Als kationische Polymere bzw. kationisch modifizierte Polymere kommen prinzipiell alle stickstoffhaltigen Polymere in Betracht, die entweder durch Protonierung oder Alkylierung, in der Regel Methylierung, des Stickstoffs kationisch modifiziert bzw. in die entsprechenden Ammoniumsalze überführt werden können. Der kationische Modifizierungsgrad ist dabei unterschiedlich und hängt ab vom neutralen Ausgangspolymeren, von der entsprechenden Säure zur Protonierung bzw. von dem entsprechenden Alkylierungsagenz.

Beispielhaft für kationische Polymere, die im erfindungsgemäßen Mittel allein oder zusammen mit Kationtensiden eingesetzt werden, sind protonierte quartäre Acrylamide, N,N-Dialkylaminoalkylacrylate, Dialkylamine oder Vinylpyridin, sowie methylierte quartäre Polymere wie Polydiallyldimethylammoniumchlorid oder Poly-N-methylvinylpyridiniumchlorid.

Die Molekulargewichte der im erfindungsgemäßen Mittel verwendeten kationischen Polymere liegen zwischen 5 x 10⁴ und 5 x 10⁷, vorzugsweise zwischen 7,5 x 10⁴ und 5 x 10⁶. Bevorzugt werden protoniertes Polyethylenimin (25 % AS), methyliertes Polyethylenimin (25 % AS) oder protoniertes N,N-Dimethylaminoethylacrylat-acrylamid-copolymerisat (100 % AS) verwendet (AS = Aktivsubstanz).

Durch Zugabe geeigneter Komplexbildner läßt sich die Leistungsfähigkeit der erfindungsgemäßen Mittel bei Ansatz in hartem Wasser oder bei der Anwendung auf Oberflächen, die metallhaltige Verunreinigungen aufweisen, weiter verbessern. Demgemäß umfaßt die Erfindung auch Mittel, die einen oder mehrere Komplexbildner ausgewählt aus mindestens einer der Gruppen d) Hydroxypolycarbonsäuren, e) stickstoffhaltige Mono- oder Polycarbonsäuren, f) Mono- oder Diphosphonsäuren, g) Aminophosphonsäuren, h) Phosphonopolycarbonsäuren, sowie wasserlösliche Salze, vorzugsweise Natrium-, Kaliumoder Ammoniumsalze der Säuren der Gruppen d) bis h) in Mengen bezüglich der freien Säuren zwischen 0,01 und 15 Gew.-% enthalten.

Geeignete Komplexbildner sind in großer Anzahl bekannt. Sie können unterschiedlichen chemischen Gruppen angehören. Vorzugsweise werden einzeln oder im Gemisch miteinander eingesetzt:
d) Hydroxypolycarbonsäuren wie Weinsäure und Zitronensäure,
e) stickstoffhaltige Mono- oder Polycarbonsäuren wie Ethylendiamintetraessigsäure (EDTA), N-Hydroxyethylethylendiamintriessigsäure, Diethylentriaminpentaessigsäure, Hydroxyethyliminodiessigsäure, Nitridodiessigsäure-3-propionsäure, Isoserindiessigsäure, N,N-Di-(β-hydroxyethyl)-glycin, N-(1,2-Dicarboxy-2-hydroxyethyl)-glycin, N-(1,2-Dicarboxy-2-hydroxyethyl)-asparaginsäure oder Nitrilotriessigsäure (NTA),
f) Monophosphonsäuren mit 1 bis 10 C-Atomen, geminale Diphosphonsäuren wie 1-Hydroxyethan-1,1-diphosphonsäure (HEDP), deren höhere Homologe mit bis zu 8 Kohlenstoffatomen sowie Hydroxy- oder Aminogruppen-haltige Derivate hiervon und 1-Aminoethan-1,1-diphosphonsäure, deren höhere Homologe mit bis zu 8 Kohlenstoffatomen sowie Hydroxy- oder Aminogruppen-haltige Derivate hiervon,
g) Aminophosphonsäuren wie Ethylendiamintetra(methylenphosphonsäure), Diethylentriaminpenta(methylenphosphonsäure) oder Nitrilotri(methylenphosphonsäure) sowie
h) Phosphonopolycarbonsäuren wie 2-Phosphonobutan-1,2,4-tricarbonsäure.

Die erfindungsgemäßen Mittel können ohne weitere, alkalische, Buildersubstanzen eingesetzt werden. Für anspruchsvolle Reinigungsaufgaben ist es jedoch empfehlenswert, die Reinigungswirkung durch alkalische Buildersubstanzen zu steigern. Hierfür sind die für alkalische Reiniger üblicherweise verwendeten Buildersubstanzen geeignet. Demnach umfassen die erfindungsgemäßen Mittel auch solche, die eine oder mehrere Buildersubstanzen, ausgewählt aus mindestens einer der Gruppen i) Mono-, Di- oder Triethanolamin oder deren Kationen, k) Alkalimetallhydroxide, 1) Silicate, vorzugsweise Metasilicate, m) Carbonate, n) Oligo- oder Polycarboxylate, o) Ortho- oder Polyphosphate, p) Borate, in Mengen zwischen 0,01 und 94,8 Gew.-% enthalten, wobei die Anionen der Gruppen 1) bis p) in Form ihrer wasserlöslichen Salze, vorzugsweise Ammonium- oder Alkalimetallsalze, insbesondere als Li-, Na- oder K-Salze vorliegen.

Weiterhin umfaßt die Erfindung Verfahren zur Reinigung und/oder Entfettung harter Oberflächen, dadurch gekennzeichnet, daß man die Oberflächen mit 2 bis 50 gew.-%igen wäßrigen Lösungen der Mittel durch Tauchen oder Spritzen bei Temperaturen zwischen 10 und 70 °C in Kontakt bringt.

Dabei hängen die zweckmäßigerweise einzustellenden Konzentrationen bzw. die zu wählenden Verdünnungen davon ab, ob die erfindungsgemäßen Mittel als Pulver, als wirkstoffreiche Pasten, oder als mehr oder weniger stark konzentrierte wäßrige Konzentrate eingesetzt werden. Vorzugsweise geht man so vor, daß man bei pulverförmigen Mitteln 2 bis 10 gew.-%ige wäßrige Lösungen, bei Verwendung pastenförmiger Mittel 2 bis 15 gew.-%ige wäßrige Lösungen und bei Verwendung flüssiger Mittel 5 bis 15 gew.-%ige wäßrige Lösungen einsetzt.

Bei technischen Reinigern ist es bekannt, die nichtionischen Tenside mit anionischen Tensiden zu kombinieren. Demnach liegen im Rahmen der vorliegenden Erfindung auch Verfahren, bei denen die wäßrige Reinigungslösung neben den erfindungsgemäßen Mitteln noch zusätzlich ein oder mehrere anionische Tenside ausgewählt aus mindestens einer der Gruppen q) Alkylsulfate mit einem linearen oder verzweigten Alkylrest mit 10 bis 18 C-Atomen, r) Alkyl-polyglykolether-sulfate mit einem linearen oder verzweigten Alkylrest mit 10 bis 18 C-Atomen und 1 bis 6 -CH₂-CH₂-O- Gruppen im Molekül, s) Alkylarylsulfonate mit einem Alkylbenzolrest mit einer linearen oder verzweigten Alkylgruppe mit 7 bis 9 C-Atomen in Mengen zwischen 0,01 und 3 Gew.-% enthält, wobei die Tensidanionen vorzugsweise in Form der Alkalimetallsalze, insbesondere der Natriumsalze vorliegen.

Die erfindungsgemäßen Reinigungs-/Entfettungsmittel und Reinigungsverfahren lassen sich allgemein für die Arbeitsgebiete der Industriereiniger, einschließlich der Fahrzeug- und Betriebsreinigung, verwenden. Ihr Vorzug des hohen Benetzungsvermögens zeigt sich insbesondere dann, wenn es sich bei den zu entfettenden Oberflächen um Oberflächen aus organischen Polymeren handelt. Beispielhaft hierfür sind lackierte Oberflächen oder Oberflächen aus Polycarbonaten oder Polyurethanen. Besonders zu nennen sind weiterhin Oberflächen aus unpolaren Kunststoffen wie beispielsweise aus Polyolefinen und vorzugsweise Oberflächen aus halogenierten Polyolefinen und insbesondere Polyvinylchlorid.

### Ausführungsbeispiele

Die Reiniger wurden als Pulverprodukt oder als flüssige wäßrige Konzentrate in vollentsalztem Wasser formuliert (Beispiele 1-3). Zum Ansetzen der Entfettungsbäder wurden die Pulver bzw. die Konzentrate mit Stadtwasser (18° Deutsche Härte) auf die in den Tabellen angegebenen Konzentrationen gelöst bzw. verdünnt.

Die Reinigungs-/Entfettungswirkung der erfindungsgemäßen Mittel und von Vergleichsformulierungen wurde an Platten aus PVC (=Polyvinylchlorid) überprüft. Hierzu wurden die Probeplatten zunächst mit einem handelsüblichen Reiniger gereinigt und anschließend mit einem mineralischen Testöl beölt. Die beölten PVC-Platten wurden bei Raumtemperatur in Reinigerlösungen gemäß den Tabellen 1 bis 3 gehängt und die Zeit bis zur vollständigen Benetzung beurteilt. Die für jede Formulierungsgruppe (= jede Tabelle) jeweils kürzeste Zeit wurde = 100 % gesetzt und die längeren Benetzungszeiten hierauf bezogen. Wenn nach maximal 4 Stunden Beobachtungszeit noch keine vollständige Benetzung eingetreten war, wurde der Versuch abgebrochen. Solche Fälle sind in den Tabellen mit "---" gekennzeichnet.

Die nach diesen Versuchen als am schnellsten benetzende Formulierungen identifizierten Beispiele aus jeder Gruppe, die Beispiele 4, 8 und 12 sowie entsprechende Aminosäure-freie Vergleichsbeispiele wurden hinsichtlich ihrer Benetzungszeiten unter verschiedenen Applikationsbedingungen relativ zueinander geprüft. Dabei wurde die kürzeste Benetzungszeit = 100 % gesetzt. Die Ergebnisse zeigt Tabelle 4.

### Beispiele 1-3: Pulverprodukte und flüssige Konzentrate

Es wurden erfindungsgemäße Reinigungs-/Entfettungsmittel mit folgender Zusammensetzung hergestellt (in Gew.-%):

### Beispiel 1 (Pulverprodukt):

| | |
|---|---|
| Trinatriumnitrilotriacetat | 13,8 |
| Natriummetasilicat | 15,0 |
| Natriumcarbonat | 41,2 |
| 3,5,5-Trimethylhexansäure | 10,0 |
| L-Glutaminsäure | 10,0 |
| Octanol x 3,5 EO x 2 PO | 10,0 |

### Beispiel 2 (wäßriges Konzentrat):

| | |
|---|---|
| Triethanolamin | 18,2 |
| Natriumcarbonat | 2,0 |
| 2-Ethylhexansäure | 8,5 |
| L-Glutaminsäure | 1,3 |
| Octylphosphonsäure | 1,0 |
| Nitrilotri(methylenphosphonsäure) | 3,0 |
| Natriumhydroxid | 6,5 |
| C_{10/12}-Alkoholgemisch x 6 EO x 8 PO | 7,0 |
| Wasser | 52,5 |

### Beispiel 3 (wäßriges Konzentrat):

| | |
|---|---|
| Trinatriumnitrilotriacetat | 6,5 |
| Cocosalkyldimethylammoniumbetain | 1,4 |
| 2,2-Dimethyloctansäure | 1,5 |
| L-Glutaminsäure | 0,5 |
| Octanol x 3,5 EO x 2 PO | 2,9 |
| Octanol x 4,7 EO | 5,5 |
| Wasser | 81,7 |

**Tab. 3:**

| **Reinigerlösungen III** | | **Zusammensetzungen in Gew.-%** | |
|---|---|---|---|
| | Beisp. 12* | Vergl. 5 | Vergl. 6 |
| Wasser | 97,44 | 97,44 | 97,44 |
| Trinatriumnitrilotriacetat | 0,91 | 0,91 | 0,91 |
| Cocosalkyldimethylammoniumbetain | 0,20 | 0,20 | 0,20 |
| 2,2-Dimethyloctansäure | 0,21 | - | 0,21 |
| Aminopentadisäure (L-Glutaminsäure) | 0,07 | 0,07 | - |
| Octanol x 3,5 EO x 2 PO | 0,41 | 0,41 | 0,41 |
| Octanol x 4,7 EO | 0,76 | 0,97 | 0,83 |
| Entfettungszeit (%) | 100 | 170 | 150 |

| | | | |
|---|---|---|---|
| *) 14 Gew.-%iges Lösung des Konzentrats nach Beispiel 3. | | | |

**Tab. 4**

| **Applikations-Variationen der Lösungen nach Tab. 1-3** | | | |
|---|---|---|---|
| Prüfsubstanz | Applikationsart | Temperatur (°C) | Entfettungszeit (%) |
| Beisp. 4 | Spritzen | 60 | 100 |
| Beisp. 4 | Tauchen | 50 | 120 |
| Beisp. 4 | Tauchen | 20 | 150 |
| Beisp. 8 | Spritzen | 60 | 120 |
| Beisp. 8 | Spritzen | 40 | 130 |
| Beisp. 8 | Tauchen | 60 | 150 |
| Beisp. 12 | Tauchen | 60 | 110 |
| Vergl. 2 | Spritzen | 60 | 190 |
| Vergl. 3 | Spritzen | 60 | 220 |
| Vergl. 6 | Spritzen | 60 | 170 |

## Patentansprüche

1. Pulverförmige, pastenförmige oder flüssige Mittel zum Reinigen und/ oder Enffetten harter Oberflächen, enthaltend
a) 0,2 bis 12 Gew.-% einer oder mehrerer aliphatischer oder aromatischer Monoamino- oder Diaminomono- oder -dicarbonsäuren oder Monoaminodicarbonsäuremonoamiden der allgemeinen Formel (I) oder von Aminosäurederivaten, die sich unter den Anwendungsbedingungen des Reinigerbades der Neutralreiniger oder alkalischen Reiniger in Aminosäuren der allgemeinen Formel (I) umwandeln können,
wobei
a und b unabhängig voneinander ganze Zahlen von 0 bis 6 bedeuten,
R¹ an jedem C-Atom unabhängig voneinander H, OH, CH₃ oder C₂H₅ bedeuten kann,
R² an jedem C-Atom unabhängig voneinander H, CH₃ oder C₂H₅ bedeuten kann,
R³ für H, CH₃ oder C₂H₅ steht,
R⁴ an jedem C-Atom unabhängig voneinander H, OH, CH₃ oder C₂H₅ bedeuten kann,
R⁵ an jedem C-Atom unabhängig voneinander H, CH₃ oder C₂H₅ bedeuten kann und
X Wasserstoff, einen homo- oder heterozyclischen Rest, vorzugsweise Phenyl, C(O)OH oder C(O)NH₂ und unter der Bedingung, daß b > 0 ist, zusätzlich NH₂, NH-C(=NH)-NH₂, NH-C(=O)-NH₂ bedeutet,
oder deren Anionen,
b) 1 bis 12 Gew.-% einer oder mehrerer Carbonsäuren, die der allgemeinen Formel (II)
R⁶-COOH (II)
entsprechen, wobei R⁶ für einen aliphatischen, linearen oder verzweigten Kohlenwasserstoffrest mit 5 bis 9 Kohlenstoffatomen und 0 oder einer Doppelbindung oder für eine R⁷-C₆H₄-C(O)-CH=CH- Gruppe steht, in der R⁷ einen linearen oder verzweigten Alkylrest mit 8 bis 14 Kohlenstoffatomen bedeutet, oder deren Anionen,
c) 4 bis 15 Gew.-% eines oder mehrerer nichtionischer Tenside, ausgewählt aus der Gruppe der ethoxylierten und/oder der ethoxylierten und propoxylierten Fettalkohole der allgemeinen Formel (III)
R⁸-O-(EO)ₓ-(PO)_{y}-H (III)
wobei
R⁸ einen linearen oder verzweigten Alkylrest mit 6 bis 14 C-Atomen,
x eine Zahl im Bereich von 2 bis 10 und
y eine Zahl im Bereich von 0 bis 8 bedeuten,
EO für eine -CH₂-CH₂-O- Gruppe und
PO für eine -CH(CH₃)-CH₂-O- Gruppe stehen, und
wobei der Rest zu 100 Gew.-% aus Wasser und/oder Hilfsstoffen, vorzugsweise ausgewählt aus Buildersubstanzen, weiteren Tensiden, Polymeren und Komplexbildnern besteht.

2. Mittel nach Anspruch 1, dadurch gekennzeichnet, daß in der allgemeinen Formel (I) der Aminosäuren oder Aminosäurederivate der Gruppe a) R¹, R², R³, R⁴ und R⁵ jeweils Wasserstoff bedeuten.

3. Mittel nach einem oder beiden der Ansprüche 1 und 2, dadurch gekennzeichnet, daß in der allgemeinen Formel (I) a = 0 ist.

4. Mittel nach Anspruch 3, dadurch gekennzeichnet, daß in der allgemeinen Formel (I) R³ Wasserstoff bedeutet.

5. Mittel nach einem oder mehreren der Ansprüche 1 bis 4, dadurch gekennzeichnet, daß die Aminosäuren oder Aminosäurederivate der allgemeinen Formel (I) bezüglich des die Aminogruppe tragenden Kohlenstoffatoms chiral sind und vorzugsweise in der L-Form vorliegen.

6. Mittel nach einem oder mehreren der Ansprüche 1 bis 5, dadurch gekennzeichnet, daß als Aminosäurederivate von Aminosäuren der allgemeinen Formel (I) Oligopeptide, Proteinhydrolysate, Lactame oder Anhydride mehrbasischer Aminosäuren eingesetzt werden.

7. Mittel nach einem oder mehreren der Ansprüche 1 bis 6, dadurch gekennzeichnet, daß sie die Aminosäuren oder Aminosäurederivate aus der Gruppe a) oder deren Anionen in Mengen zwischen 0,4 und 4 Gew.-% und/oder die Carbonsäuren aus der Gruppe b) oder deren Anionen in Mengen zwischen 2 und 7 Gew.-% und/oder die nichtionischen Tenside aus der Gruppe c) in Mengen zwischen 5 und 10 Gew.-% enthalten.

8. Mittel nach einem oder mehreren der Ansprüche 1 bis 7, dadurch gekennzeichnet, daß sie kationische Tenside, Betaine und/oder kationisch modifizierte Polymere in Mengen zwischen 0,01 und 3 Gew.-% enthalten.

9. Mittel nach einem oder mehreren der Ansprüche 1 bis 8, dadurch gekennzeichnet, daß sie einen oder mehrere Komplexbildner, ausgewählt aus mindestens einer der Gruppen d) Hydroxypolycarbonsäuren, e) stickstoffhaltige Mono- oder Polycarbonsäuren, f) Mono- oder Diphosphonsäuren, g) Aminophosphonsäuren, h) Phosphonopolycarbonsäuren, sowie wasserlösliche Salze, vorzugsweise Natrium-, Kalium- oder Ammoniumsalze der Säuren der Gruppen d) bis h) in Mengen bezüglich der freien Säuren zwischen 0,01 und 15 Gew.-% enthalten.

10. Mittel nach einem oder mehreren der Ansprüche 1 bis 9, dadurch gekennzeichnet, daß sie eine oder mehrere Buildersubstanzen ausgewählt aus mindestens einer der Gruppen i) Mono-, Di- oder Triethanolamin oder deren Kationen, k) Alkalimetallhydroxide, I) Silicate, vorzugsweise Metasilicate, m) Carbonate, n) Oligo- oder Polycarboxylate, o) Ortho- oder Polyphosphate, p) Borate in Mengen zwischen 0,01 und 94,8 Gew.-% enthalten, wobei die Anionen der Gruppen l) bis p) in Form ihrer wasserlöslichen Salze, vorzugsweise Ammonium- oder Alkalimetallsalze, insbesondere als Li-, Na- oder K-Salze vorliegen.

11. Mittel nach einem oder mehreren der Ansprüche 1 bis 10, dadurch gekennzeichnet, daß sie zusätzlich 0,05-14,5 Gew.-% Mischether der allgemeinen Formel R'-O-(EO)ₙ-R" enthalten, in der R' einen Alkyl- oder Alkenylrest mit 6-18 C-Atomen, R" einen Alkylrest mit 4-8 C-Atomen und n eine Zahl von 2-6 bedeuten.

12. Mittel nach einem oder mehreren der Ansprüche 1 bis 11, dadurch gekennzeichnet, daß es sich bei der Aminosäure der Gruppe a) um Glutaminsäure handelt.

13. Verfahren zur Reinigung und/oder Entfettung harter Oberflächen, dadurch gekennzeichnet, daß man die Oberflächen mit 2 bis 50 gew.-%igen wäßrigen Lösungen der Mittel nach einem oder mehreren der Ansprüche 1 bis 12 durch Tauchen oder Spritzen bei Temperaturen zwischen 10 und 70 °C in Kontakt bringt.

14. Verfahren nach Anspruch 13, dadurch gekennzeichnet, daß man bei pulverförmigen Mitteln 2 bis 10 gew.-%ige wäßrige Lösungen, bei Verwendung pastenförmiger Mittel 2 bis 15 gew.-%ige wäßrige Lösungen und bei Verwendung flüssiger Mittel 5 bis 15 gew.-%ige wäßrige Lösungen einsetzt.

15. Verfahren nach einem oder beiden der Ansprüche 13 und 14, dadurch gekennzeichnet, daß die wäßrige Reinigungslösung zusätzlich ein oder mehrere anionische Tenside ausgewählt aus mindestens einer der Gruppen q) Alkylsulfate mit einem linearen oder verzweigten Alkylrest mit 10 bis 18 C-Atomen, r) Alkyl-polyglykolether-sulfate mit einem linearen oder verzweigten Alkylrest mit 10 bis 18 C-Atomen und 1 bis 6 -CH₂-CH₂-O- Gruppen im Molekül, s) Alkylarylsulfonate mit einem Alkylbenzolrest mit einer linearen oder verzweigten Alkylgruppe mit 7 bis 9 C-Atomen in Mengen zwischen 0,01 und 3 Gew.-% enthält, wobei die Tensidanionen vorzugsweise in Form der Alkalimetallsalze, insbesondere der Natriumsalze vorliegen.

16. Verfahren nach einem oder mehreren der Ansprüche 13 bis 15, dadurch gekennzeichnet, daß es sich bei den Oberflächen um Oberflächen aus organischen Polymeren, vorzugsweise um lackierte Oberflächen und/oder um Oberflächen aus Polycarbonaten, Polyurethanen, Polyolefinen, halogenierten Polyolefinen, inbesondere Polyvinylchlorid, handelt.

## Claims

1. Powder-form, paste-form or liquid formulations for cleaning and/or degreasing hard surfaces which contain
a) 0.2 to 12% by weight of one or more aliphatic or aromatic monoamino-or diaminomonocarboxylic or dicarboxylic acids or monoaminodicarboxylic acid monoamides corresponding to general formula (I): or amino acid derivatives which can be converted into amino acids of general formula (I) under the conditions of use of the cleaning bath of neutral or alkaline cleaners; in formula (I),
a and b independently of one another are integers of 0 to 6,
R¹ at each carbon atom independently of one another may represent H, OH, CH₃ or C₂H₅,
R² at each carbon atom independently of one another may represent H, CH₃ or C₂H₅,
R³ is H, CH₃ or C₂H₅,
R⁴ at each carbon atom independently of one another may represent H, OH, CH₃ or C₂H₅,
R⁵ at each carbon atom independently of one another may represent H, CH₃ or C₂H₅, and
X is hydrogen, a homocyclic or heterocyclic group, preferably phenyl, C(O)OH or C(O)NH₂ and - with the proviso that b > 0 - also represents NH₂, NH-C(=NH)-NH₂, NH-C(=O)-NH₂,
or anions thereof,
b) 1 to 12% by weight of one or more carboxylic acids corresponding to general formula (II):
R⁶-COOH (II)
in which R⁶ is an aliphatic, linear or branched hydrocarbon radical containing 5 to 9 carbon atoms and 0 or 1 double bond or an R⁷-C₆H₄-C(O)-CH=CH- group, where R⁷ is a linear or branched C₈₋₁₄ alkyl radical, or anions thereof,
c) 4 to 15% by weight of one or more nonionic surfactants selected from the group of ethoxylated and/or ethoxylated and propoxylated fatty alcohols corresponding to general formula (III):
R⁸-O-(EO)ₓ-(PO)_{y}-H (III)
in which
R⁸ is a linear or branched alkyl radical containing 6 to 14 carbon atoms,
x is a number of 2 to 10,
y is a number of 0 to 8,
EO is a -CH₂-CH₂-O- group and
PO is a -CH(CH₃)-CH₂-O- group,
the balance to 100% by weight consisting of water and/or auxiliaries, preferably selected from builders, other surfactants, polymers and complexing agents.

2. Formulations as claimed in claim 1, characterized in that, in the general formula (I) of the amino acids or amino acid derivatives of group a), R¹, R², R³, R⁴ and R⁵ each represent hydrogen.

3. Formulations as claimed in one or both of claims 1 and 2, characterized in that, in general formula (I), a = 0.

4. Formulations as claimed in claim 3, characterized in that, in general formula (I), R³ is hydrogen.

5. Formulations as claimed in one or more of claims 1 to 4, characterized in that the amino acids or amino acid derivatives corresponding to general formula (I) are chiral in relation to the carbon atom bearing the amino group and are preferably present in the L form.

6. Formulations as claimed in one or more of claims 1 to 5, characterized in that oligopeptides, protein hydrolyzates, lactams or anhydrides of polybasic amino acids are used as the amino acid derivatives of amino acids corresponding to general formula (I).

7. Formulations as claimed in one or more of claims 1 to 6, characterized in that they contain
the amino acids or amino acid derivatives from group a) or anions thereof in quantities of 0.4 to 4% by weight
and/or
the carboxylic acids from group b) or anions thereof in quantities of 2 to 7% by weight
and/or
the nonionic surfactants from group c) in quantities of 5 to 10% by weight.

8. Formulations as claimed in one or more of claims 1 to 7, characterized in that they contain cationic surfactants, betaines and/or cationically modified polymers in quantities of 0.01 to 3% by weight.

9. Formulations as claimed in one or more of claims 1 to 8, characterized in that they contain one or more complexing agents selected from at least one of the groups d) hydroxypolycarboxylic acids, e) nitrogen-containing mono-or polycarboxylic acids, f) mono- or diphosphonic acids, g) aminophosphonic acids, h) phosphonopolycarboxylic acids and also water-soluble salts, preferably sodium, potassium or ammonium salts, of the acids of groups d) to h) in quantities based on the free acids of 0.01 to 15% by weight.

10. Formulations as claimed in one or more of claims 1 to 9, characterized in that they contain one or more builders selected from at least one of the groups i) mono-, di- or triethanolamine or cations thereof, k) alkali metal hydroxides, I) silicates, preferably metasilicates, m) carbonates, n) oligo- or polycarboxylates, o) ortho or polyphosphates, p) borates in quantities of 0.01 to 94.8% by weight, the anions of groups I) to p) being present in the form of their water-soluble salts, preferably ammonium or alkali metal salts, more particularly as Li, Na or K salts.

11. Formulations as claimed in one or more of claims 1 to 10, characterized in that they additionally contain 0.05 to 14.5% by weight of mixed ethers corresponding to the general formula R'-O-(EO)ₙ-R", where R' is a C₆₋₁₈ alkyl or alkenyl radical, R" is a C₄₋₈ alkyl radical and n is a number of 2 to 6.

12. Formulations as claimed in one or more of claims 1 to 11, characterized in that the amino acid of group a) is glutamic acid.

13. A process for cleaning and/or degreasing hard surfaces, characterized in that the surfaces are contacted with 2 to 50% by weight aqueous solutions of the formulations claimed in one or more of claims 1 to 12 by immersion or spraying at temperatures of 10 to 70°C.

14. A process as claimed in claim 13, characterized in that 2 to 10% by weight aqueous solutions are used in the case of powders, 2 to 15% by weight aqueous solutions are used in the case of pastes and 5 to 15% by weight aqueous solutions are used in the case of liquid formulations.

15. A process as claimed in one or both of claims 13 and 14, characterized in that the aqueous cleaning solution additionally contains one or more anionic surfactants selected from at least one of the groups q) alkyl sulfates with a linear or branched C₁₀₋₁₈ alkyl group, r) alkyl polyglycol ether sulfates with a linear or branched C₁₀₋₁₈ alkyl group and 1 to 6 -CH₂-CH₂-O- groups in the molecule, s) alkylaryl sulfonates with an alkyl benzene group containing a linear or branched C₇₋₉ alkyl group in quantities of 0.01 to 3% by weight, the surfactant anions preferably being present in the form of alkali metal salts, more particularly sodium salts.

16. A process as claimed in one or more of claims 13 to 15, characterized in that the surfaces are surfaces of organic polymers, preferably painted surfaces and/or surfaces of polycarbonates, polyurethanes, polyolefins, halogenated polyolefins, more particularly polyvinyl chloride.

## Revendications

1. Agents pulvérulents, pâteux ou liquides pour le nettoyage et/ou le dégraissage des surfaces dures, contenant
a) 0,2 à 12 % en poids d'un ou de plusieurs acides mono- ou dicarboxyliques monoaminés ou diaminés aliphatiques ou aromatiques ou de monoamides d'acides dicarboxyliques monoaminés de la formule générale (I) ou de dérivés d'acides aminés, qui peuvent être convertis, dans les conditions d'utilisation du bain nettoyant de l'agent nettoyant neutre ou de l'agent nettoyant alcalin, en des acides aminés de la formule générale (I), dans laquelle a et b représentent indépendamment l'un de l'autre des nombres entiers de 0 à 6,
R¹ peut représenter sur chaque atome de C, indépendamment l'un de l'autre, H, OH, CH₃ ou C₂H₅,
R² peut représenter sur chaque atome de C, indépendamment l'un de l'autre, H, CH₃ ou C₂H₅,
R³ correspond à H, à CH₃ ou à C₂H₅,
R⁴ peut représenter sur chaque atome de C, indépendamment l'un de l'autre, H, OH, CH₃ ou C₂H₅,
R⁵ peut représenter sur chaque atome de C, indépendamment l'un de l'autre, H, CH₃ ou C₂H₅ et
X est l'hydrogène, un radical homo- ou hétérocyclique, de préférence un phényle, C(O)OH ou C(O)NH₂ et à la condition que b > 0, en outre NH₂, NH-C(=NH)-NH₂, NH-C(=O)-NH₂,
ou les anions de ceux-ci,
b) 1 à 12 % en poids d'un ou de plusieurs acides carboxyliques, qui répondent à la formule générale (Il),
R⁶-COOH (II)
dans laquelle R⁶ représente un radical hydrocarboné aliphatique, linéaire ou ramifié comportant 5 à 9 atomes de carbone avec zéro ou une double liaison, ou représente un groupe R⁷-C₆H₄-C(O)-CH=CH-, dans lequel R⁷ représente un radical alkyle linéaire ou ramifié comportant 8 à 14 atomes de carbone, ou les anions de ceux-ci,
c) 4 à 15 % en poids d'un ou de plusieurs tensioactifs non ioniques, sélectionnés parmi le groupe des alcools gras éthoxylé et/ou éthoxylés et propoxylés de la formule générale (III)
R⁸-O-(EO)_{X}-(PO)_{Y}-H (III)
dans laquelle
R⁸ représente un radical alkyle linéaire ou ramifié comportant 6 à 14 atomes de C,
x correspond à un nombre dans l'intervalle de 2 à 10 et
y est un nombre dans l'intervalle de 0 à 8,
EO représente un groupe -CH₂-CH₂-O et
PO correspond à un groupe -CH(CH₃)-CH₂-O- et le reste pour donner 100 % étant constitué d'eau et/ou d'adjuvants, de préférence sélectionnés parmi des substances adjuvantes, d'autres tensioactifs, des polymères et des agents complexants.

2. Agents selon la revendications 1, caractérisés en ce que dans la formule générale (I) des acides aminés ou des dérivés d'acides aminés du groupe a), R¹, R², R³, R⁴ et R⁵ représente chacun l'hydrogène.

3. Agents selon une des revendications 1 et 2, caractérisés en ce que dans la formule générale (I) a = O.

4. Agents selon la revendication 3, caractérisés en ce que dans la formule générale (I), R³ représente l'hydrogène.

5. Agents selon une ou plusieurs des revendications 1 à 4, caractérisés en ce que les acides aminés ou les dérivés d'acides aminés de la formule générale (I) sont chiraux en ce qui concerne l'atome de carbone portant le groupe amino et sont présents, de préférence, sous la forme L.

6. Agents selon une ou plusieurs des revendications 1 à 5, caractérisés en ce que sont mis en oeuvre comme dérivés d'acides aminés de la formule générale (I), des oligopeptides, des hydrolysats de protéines, des lactames ou des anhydrides d'acides aminés polybasiques.

7. Agents selon une ou plusieurs des revendications 1 à 6 caractérisés en ce qu'ils contiennent les acides aminés ou les dérivés d'acides aminés du groupe a) ou les anions de ceux-ci, en proportions comprises entre 0,4 et 4 % en poids et/ou les acides carboxyliques du groupe b) ou les anions de ceux-ci, en quantités comprises entre 2 et 7 % en poids, et/ou les tensioactifs non ioniques du groupe c), en proportions comprises entre 5 et 10 % en poids.

8. Agents selon une ou plusieurs des revendications 1 à 7, caractérisés en ce qu'ils contiennent des tensioactifs cationiques, des bétaïnes et/ou des polymères à modification cationique, en proportions comprises entre 0,01 et 3 % en poids.

9. Agents selon une ou plusieurs des revendications 1 à 8, caractérisés en ce qu'ils contiennent un ou plusieurs agents complexants sélectionnés parmi au moins un des groupes d) acides hydroxypolycarboxyliques, e) acides mono- ou polycarboxyliques azotés, f) acides mono- ou disphosphoniques, g) acides aminophosphoniques, h) acides phosphonopolycarboxyliques, ainsi que les sels solubles dans l'eau, de préférence les sels de sodium, de potassium ou d'ammonium des acides des groupes d) à h), dans des proportions par rapport aux acides libres, comprises entre 0,01 et 15 % en poids.

10. Agents selon une ou plusieurs des revendications 1 à 9, caractérisés en ce qu'ils contiennent une ou plusieurs substances adjuvantes sélectionnées parmi au moins un des groupes i) mono-, di- ou triéthanolamines ou cations de celles-ci, k) hydroxydes de métaux alcalins, I) silicates, de préférence métasilicates, m) carbonates, n) oligo- ou polycarboxylates, o) ortho- ou polyphosphates, p) borates, en proportions comprises entre 0,01 et 94,8 % en poids, les anions des groupes l) à p) étant présents sous la forme de leurs sels solubles dans l'eau, de préférence comme sels d'ammonium ou de métaux alcalins, en particulier comme sels de lithium, de sodium ou de potassium.

11. Agents selon une ou plusieurs des revendications 1 à 10, caractérisés en ce qu'ils contiennent en plus 0,05 à 14,5 % en poids d'éthers mixtes de la formule générale R'-O-(EO)ₙ-R", dans laquelle R' représente un radical alkyle ou alcényle comportant 6 à 18 atomes de C, R" correspond à un radical akyle comportant 4 à 8 atomes de C et n est un nombre de 2 à 6.

12. Agents selon une ou plusieurs des revendications 1 à 11, caractérisés en ce que l'acide aminé du groupe a) est l'acide glutamique.

13. Procédé de nettoyage et/ou de dégraissage des surfaces dures, caractérisé en ce que l'on met en contact les surfaces avec des solutions aqueuses à 2 à 50 % en poids des agents selon une ou plusieurs des revendications 1 à 12, par immersion ou pulvérisation à des températures comprises entre 10 et 70 °C.

14. Procédé selon la revendication 13, caractérisé en ce que l'on utilise pour des agents pulvérulents, des solutions aqueuses à 2 à 10 % en poids, en cas d'emploi d'agents pâteux, des solutions aqueuses à 2 à 15 % en poids et en cas de mise en oeuvre d'agents liquides, des solutions aqueuses à 5 à 15 % en poids.

15. Procédé selon une des revendications 13 et 14 ou selon les deux, caractérisé en ce que la solution nettoyante contient en plus un ou plusieurs surfactifs anioniques, sélectionnés parmi au moins un des groupes q) alkylsulfates avec un radical alkyle linéaire ou ramifié comportant 10 à 18 atomes de C, r) alkylpolyglycol-éthersulfates avec un radical alkyle linéaire ou ramifié comportant 10 à 18 atomes de C et 1 à 6 groupes -CH₂-CH₂-O- dans la molécule, s) alkylarylsulfonates avec un radical alkylbenzène avec un groupe alkyle linéaire ou ramifié comportant 7 à 9 atomes de C, en proportions comprises entre 0,01 et 3 % en poids, les anions tensioactifs étant présents de préférence sous la forme de sels de métaux alcalins, en particulier de sels de sodium.

16. Procédé selon une ou plusieurs des revendications 13 à 15, caractérisé en ce que les surfaces sont des surfaces en polymères organiques, de préférence des surfaces laquées et/ou des surfaces en polycarbonates, en polyuréthanes, en polyoléfines, en polyoléfines halogénées et en particulier, en chlorure de polyvinyle.
